# EUROPÄISCHE PATENTSCHRIFT

(11) **EP 1 944 452 B1**
(45) Veröffentlichungstag und Bekanntmachung des Hinweises auf die Patenterteilung: **26.09.2012**
(21) Anmeldenummer: 07024086.6
(22) Anmeldetag: 12.12.2007
(51) Int. Cl.: E06B 3/48

(54) **Sektionaltor mit Schlupftür im Torblatt**
Sectional door with wicket door in door leaf
Porte à sections dotée d'une poterne dans le vantail

(30) Priorität: 10.01.2007 DE 202007000615 U
(43) Veröffentlichungstag der Anmeldung: 16.07.2008
(73) Patentinhaber: H & K Teckentrup KG, 33415 Verl (DE)
(72) Erfinder: Grohs, Ekkehard, 33332 Gütersloh (DE)
(74) Vertreter: Schober, Mirko

(56) Entgegenhaltungen:
- EP-B1- 1 108 849
- DE-C1- 19 600 553
- FR-A1- 2 887 283

## Beschreibung

Die Erfindung bezieht sich auf ein Sektionaltor gemäß den Merkmalen des Oberbegriffs des Anspruchs 1.

Bei Torblättern dieser Art besteht die Gefahr von Fingerquetschungen, sofern in den sich bei der Bewegung des Torblattes öffnenden und schließenden Spalt zwischen den Bekleidungsleisten der einander benachbarten Paneele des Torblattes oder Paneelabschnitte des Türblattes eingegriffen wird. Beim Durchfahren des Bogenabschnittes der Laufschienen nehmen die einander in der Höhenrichtung benachbarten Paneele und Paneelabschnitte zueinander eine winklige Schwenklage ein, bei der sich der erwähnte Spalt öffnet, vor allem schließt sich dieser Spalt, wenn das Torblatt in seine Schließlage überführt wird, in der die übereinander benachbarten Paneele und Paneelabschnitte in einer gemeinsamen Vertikalebene miteinander fluchten. Deshalb besteht die Gefahr, an der Torblattaußenseite zwischen die Stirnenden der Bekleidungsleisten beim Schließen des Tores einzugreifen.

Aus dem Dokument EP 1 108 849 B1 ist ein Torblatt mit einer Schlupftür der vorgenannten Art bekannt, bei dem die Gefahr des Fingerquetschens im Bereich der Bekleidungsleisten am Schlupftürblatt und an der Schlupftürzarge des Torblattes mit zwei unterschiedlichen, alternativen Mitteln beseitigt ist. Entweder beläßt man zwischen den Stirnenden der Bekleidungsleisten in der Schließlage des Torblattes einen solchen Abstand, der größer als die Fingerdicke ist. Oder man sieht an der Innenseite des einen Endes einer der Bekleidungsleisten eine hohlzylindrische Kontur und an dem diese Kontur hintergreifenden, gegenüberliegenden Ende der zweiten Bekleidungsleiste einen zylindrische Kontur vor, wobei diese Konturen sich koaxial aneinander vorbeibewegen und zwischen sich einen Spalt aufweisen, in den nicht eingegriffen werden kann. Letztere Lösung ist die gleiche, die man ebenfalls entlang der Längskanten der einander benachbarten Paneele des Torblattes und Paneelabschnitte des Türblattes vorsieht.

FA 2 887 283 A1 offenbart ein Sektionaltor, welches alle Merkmale des Oberbegriffes von Anspruch 1 umfasst.

Der Erfindung liegt die Aufgabe zugrunde, ein Sektionaltor mit einem Torblatt und einer darin integrierten Schlupftür zu schaffen, bei dem das Anarbeiten eines fingerabweisenden Profils an den Enden der Bekleidungsleisten entfällt und für den Fingerklemmschutz separate Bauteile vorgesehen sind, die einfach zu fertigen und zu montieren sind und die im Bedarfsfalle auch nachgerüstet werden können.

Diese Aufgabe wird bei einem Sektionaltor der vorgenannten Art durch die kennzeichnenden Merkmale des Anspruchs 1 gelöst.

Für die Erfindung ist wesentlich, daß die Formkörper und die damit zusammenwirkenden Kappen einfach zu produzierende Bauteile sind, die vor allem im Spritzgußverfahren insbesondere aus Kunststoff hergestellt werden können. Die Bekleidungsleisten auf den Paneelen und/oder Paneelabschnitten können an ihren Enden stumpf abgeschnitten werden, so daß an den aus Metall bestehenden Bekleidungsleisten aufwendige Fräs- oder Stanzarbeiten zwecks Anbringung fingerabweisender Profile entfallen. Die Montage der Formkörper und Kappen ist sehr einfach, sie werden in passender Zuordnung zueinander auf die Bekleidungsleisten von außen her aufgeschraubt.

Vorteilhafte Ausgestaltungsmerkmale der Erfindung ergeben sich aus den Unteransprüchen.

Die Erfindung wird nachfolgend anhand der Zeichnung an einem Ausführungsbeispiel noch näher erläutert. Dabei zeigen:
- Fig. 1: die Ansicht der Vorderseite eines Sektional tors im Endbereich übereinander benachbarter Paneele und Paneelabschnitte des Torblattes und des Schlupftür-Türblattes in zueinander winkliger Schwenklage,
- Fig. 2: einen Vertikalschnitt durch den in Fig. 1 dargestellten Torblattbereich in Richtung auf das Türblatt der Schlupftür gesehen,
- Fig. 3: eine frontale Ansicht des Tor- und Türblatt bereichs nach Fig. 1 jedoch in der Schließlage bei in Vertikalrichtung fluchtender Aus richtung der Paneele und Paneelabschnitte,
- Fig. 4: einen der Fig. 2 entsprechenden Vertikal schnitt durch den Torblatt-Bereich in der Schließlage bei vertikaler Ausrichtung der Paneele und Paneelabschnitte,
- Fig. 5: eine perspektivische Ansicht schräg von hin ten gesehen auf den Tor- und Türblattbereich gemäß Fig. 1 in der Schließlage und
- Fig. 6: eine frontale Rückansicht des Tor- und Türblattbereichs nach Fig. 1 in der Schließlage.

Im einzelnen erkennt man in Fig. 1 die Endbereiche zweier Paneele 1 eines in seiner Gesamtheit nicht dargestellten Torblattes eines Sektionaltors. Diese Endbereiche der Paneele 1 grenzen an eine in das Torblatt integrierte Schlupftür an. In horizontaler Richtung fluchtend mit den Paneelen 1 des Torblattes weist die Schlupftür Paneelabschnitte 2 auf, die gleich breit wie die Paneele 1 des Torblattes sind. In der Schließlage des Türblattes der Schlupftür sind die in Höhenrichtung einander benachbarten Paneelabschnitte 2 ebenso wie die damit horizontal fluchtenden Paneele 1 des Torblattes relativ zueinander schwenkbar, die betreffende Schwenkachse 3 liegt hierbei im Bereich der Rückseiten der Paneele 1 und Paneelabschnitte 2. In der in Fig. 1 dargestellten Schwenklage nehmen die einander benachbarten Paneele 1 und die einander benachbarten Paneelabschnitte 2 einen Winkel von 45° zueinander ein. Das Türblatt ist mittels Scharnieren 4 am Torblatt angelenkt, die an jeweils miteinander fluchtenden Paneelen 1 und Paneelabschnitten 2 angeordnet sind.

Auf die an der Torblattvorder- oder -außenseite liegenden Außenseiten der Paneele 1 des Torblattes und der Paneelabschnitte 2 des Türblattes liegen auf den Seitenrändern Bekleidungsleisten 5 und 6 auf, wobei die Bekleidungsleisten 5 Teile einer die Schlupftür einfassenden Zarge und die Bekleidungsleisten 6 Teile eines das Türblatt der Schlupftür einfassenden Rahmens sind. Die Bekleidungsleisten 6 weisen stumpfgeschnittene Stirnenden 5.1 und 6.1 auf, die sich bei der Bewegung des Torblattes voneinander entfernen bzw. aufeinander zubewegen und zwischen sich einen Spalt 7 begrenzen, der sich soweit öffnet, daß in ihn mit den Fingern eingegriffen werden könnte.

Um dies zu verhindern sitzt auf den einander benachbarten Bekleidungsleisten 5, 6 des jeweils unteren der beiden übereinander benachbarten Paneele 1 sowie des jeweils unteren der übereinander benachbarten Paneelabschnitte 2 ein Formkörper 8, welcher an die Bekleidungsleiste 6 des Paneelabschnittes 2 angeschraubt ist und bis über die mit ihr parallel liegende und ihr benachbarte Bekleidungsleiste 5 des fluchtenden Paneels 1 hinwegreicht. Der Formkörper 8 hat die Gestalt eines an seinem obenliegenden Ende gekappten Zylinderabschnittes, wobei dieses Oberende auf Höhe des Spaltes 7 zwischen den Bekleidungsleisten 5, 6 der übereinander benachbarten Paneele 1 und Paneelabschnitte 2 liegt. Der Formkörper 8 hat eine Aufsatzbreite gleich der doppelten Breite der Bekleidungsleisten 5, 6 zuzüglich der Breite der Fuge zwischen diesen beiden Bekleidungsleisten 5, 6.

Der Formkörper 8 weist beidseits geschlossene Stirnseiten 8.1 und eine geschlossene Umfangsseite 8.2 auf. Letztere entspricht in ihrer Krümmung einem Zylindermantelabschnitt, wobei die Zylinderachse dieses Abschnitts mit der Schwenkachse 3 der Paneele 1 und Paneelabschnitte 2 zusammenfällt. Die Stirnseiten 8.1 des Formkörpers 8 können in jeweils einer der Radialebenen zur Schwenkachse 3 liegen aber auch in Richtung zur Umfangsseite 8.2 des Formkörpers 8 hin leicht konvergierend verlaufen.

Der Formkörper 8 wirkt mit einer Kappe 9 zusammen, welche über beide Bekleidungsleisten 5, 6 des jeweils nach oben hin benachbarten Paneels 1 und Paneelabschnitts 2 reicht und nach unten vorsteht und die an der Bekleidungsleiste 6 des Paneelabschnittes 2 angeschraubt ist. Die mit einer schaufelförmigen Höhlung versehene Kappe 9 greift nach unten hin über den Spalt 7 zwischen den Stirnenden 5.1 und 6.1 der Bekleidungsleisten 5, 6 hinweg und übergreift den Formkörper 8, und zwar so, daß der Spalt 7 zur Torblattvorderseite hin in allen Schwenklagen, die die benachbarten Paneele 1 und benachbarten Paneelabschnitte 2 zueinander einnehmen können, zwecks Verhinderung eines Fingereingriffs abgedeckt ist. Bei den Schwenkbewegungen bewegt sich die Kappe 9 mit einer freien, vorderseitigen Endkante 9.2 entlang der Umfangsseite 8.2 des Formkörpers 8, und zwischen dieser Endkante 2 der Kappe 9 und der Umfangsseite 8.2 des Formkörpers 8 besteht ein Spalt von solch geringer Breite, so daß in ihn mit den Fingern nicht eingegriffen werden kann.

Die Kappe 9 hat ferner freie seitliche Endkanten 9.1, die in gleicher Weise die seitlichen Stirnkanten 8.1 des Formkörpers 8 bei der Schwenkbewegung der Paneele 1 und Paneelabschnitte 2 überstreichen. Der Abstand zwischen diesen seitlichen Endkanten 9.1 der Kappe 9 und den Stirnseiten 8.1 des Formkörpers 8 ist ebenfalls so gering, daß in jeder der Schwenklagen der Paneele 1 und der Paneele 2 zwischen diese Endkanten 9.1 und diese Stirnseiten 8.1 mit Fingern nicht eingegriffen werden kann. Grundsätzlich kann die Kappe 9 jede beliebige Gestalt haben, wenn nur die geringen Abstände zwischen den Kappenendkanten 9.1 und 9.2 zu den Stirnseiten 8.1 und der Umfangsseite 8.2 des Formkörpers 8 eingehalten sind. In zweckmäßiger Ausführung hat die Kappe 9 die Form eines Abschnittes eines Hohlzylinders, so erstreckt sich auch hier die Mantelwandung 9.3 der Kappe 9 koaxial zur Schwenkachse 3 der Paneele 1 und Paneelabschnitte 2 und somit auch koaxial zur Umfangsseite 8.2 des Formkörpers 8. Die Stirnwandungen 9.4 der Kappe 9 erstrecken sich parallel zu den Stirnseiten 8.1 des Formkörpers 8, so daß bei vertikaler Ausrichtung der übereinander benachbarten Paneele 1 und Paneelabschnitte 2, also bei einem Schwenkwinkel von 180° der Formkörper 8 formschlüssig in der Kappe 9 aufgenommen ist.

Anders als in der Zeichnung dargestellt, können die Formkörper 8 und Kappen 9 auch schmaler ausgeführt und lediglich auf die Bekleidungsleisten 5 der Paneele 1 und/oder auf die Bekleidungsleisten 6 der Paneelabschnitte 2 aufgesetzt sein, wobei die Aufsatzbreite sowohl des Formkörpers 8 als auch der Kappe 9 an die Breite der betreffenden Bekleidungsleiste 5 oder 6 angepaßt ist. Wichtig ist, daß die Aufsatzbreite der Kappe 8 sich über deren gesamte Länge ihrer Offenseite hinweg erstreckt, also entlang der Sehnenlänge bei der Form eines Zylinderabschnittes, damit in den an die Innenseite der Kappe 9 angrenzenden Spalt 7 nicht eingegriffen werden kann. Darauf ist gegebenenfalls auch die Breite der Kappe 9 in der Horizontalrichtung abzustimmen. Erforderlichenfalls ist, wie es die Figuren 2 und 4 zeigen, entlang der Vorderkante an den Stirnenden 5.1 und 6.1 der jeweils unteren Bekleidungsleisten 5, 6 eine Abweisschräge 13 nach Art einer Fase anzubringen.

Wie sich vor allem aus den Figuren 2, 4 und 5 ergibt, sind die Bekleidungsleisten 5, 6 entlang den seitlichen Rändern der Paneele 1 und der Paneelabschnitte 2 Teile von im Querschnitt U-förmigen Profilschienen 10, welche die Stirnseiten der Paneele 1 und der Paneelabschnitte 2 einfassen. So stellen die Bekleidungsleisten 5, 6 Flanschstege dieser Profilschienen 10 dar, denen gegenüber zweite Flanschstege 11 mit Abstand angeordnet sind, welche auf den zur Torrück- bzw. -innenseite liegenden Seiten der Paneele 1 und der Paneelabschnitte 2 im Randbereich aufliegen. Um auch von der Torrückseite her nicht zwischen die Stirnenden 11.1 der Flanschstege 11 der Profilschienen 10, also in den bis dorthin reichenden Spalt 7 eingreifen zu können, ist auf den Flanschsteg 11 des jeweils unteren Paneels 1 oder Paneelabschnites 2 ein fingerabweisendes Profilstück 12 aufgesetzt. Wie die Figuren 2 und 4 zeigen, hat das Profilstück einen annähernd halbkreisförmigen Querschnitt, was wiederum einen Zylinderabschnitt entspricht. Dadurch weist das Profilstück 12 eine zylindrische Außenseite 12.1 auf, die sich vom Stirnende 11.1 des Flanschsteges 11 weg in Breitenrichtung des Paneels 1 bzw. des Paneelabschnitts 2 in gewölbtem Verlauf erstreckt. Diese Anordnung ergibt sich deshalb, weil die einander in Höhenrichtung benachbarten Paneele 1 und Paneelabschnitte 2 zylindrische Konturen 14 und hohlzylindrische Konturen 15 aufweisen, die sich bei der Schwenkbewegung der Paneele 1 bzw. Paneelabschnite 2 äquidistant aneinander vorbeibewegen. Dazu ist die Schwenkachse 3 vom Stirnende 11.1 bzw. von der Längsseite des betreffenden Paneels 1 oder Paneelabschnitts 2 zurückversetzt angeordnet. Die zylindrische Außenseite 12.1 des Profilstücks 12 erstreckt sich koaxial zu dieser zurückversetzten Schwenkachse 3, was gleichermaßen für die zylindrische Umfangsseite 8.2 des Formkörpers 8 und für die zylindrische Mantelwandung 9.3 der Kappe 9 an den Vorderseiten der Paneele 1 und Paneelabschnitte 2 gilt. Beim Schwenk des jeweils oberen Paneels 1 bzw. Paneelabschnitts 2 bewegt sich das Stirnende 11.1 des zugehörigen Flanschstegs 11 in gleichbleibendem Abstand entlang der zylindrischen Außenseite 12.1 des Profilstücks 12 am unteren Paneel bzw. Paneelabschnitt 2. Dieser Abstand ist so gering, daß zwischen dem Stirnende 11.1 und der Außenseite 12.1 des Profilstücks 12 mit Fingern nicht eingegriffen werden kann.

Je nach Ausführung der im Torblatt vorhandenen Zarge zur Aufnahme der Schlupftür ist an der Torrück- oder - innenseite der Flanschsteg an den Paneelen 2 des Türblattes in der Schließlage der Schlupftür von dem Flanschsteg 11 an den Paneelen 1 des Torblattes überdeckt. Eine solche Ausführung zeigen die Figuren 5 und 6. In diesem Fall ist das Profilstück 12 lediglich an der Außenseite des Flanschsteges 11 der Paneele 1 des Torblattes angeordnet.

## Patentansprüche

1. Sektionaltor mit einem Torblatt, das aus einer Mehrzahl von seitlich an Laufschienen mit einem Bogenabschnitt geführten Paneelen (1) besteht, von denen jeweils zwei einander benachbarte gelenkig miteinander verbunden und zueinander um eine horizontale Achse (3) schwenkbar sind, die im Bereich der Torblattrückseite verläuft, und mit einer Schlupftür im Torblatt mit einem Türblatt, welches aus Paneelabschnitten (2) besteht, die in gleicher Weise wie die Paneele (1) des Torblattes gelenkig miteinander verbunden und zueinander schwenkbar sind, wobei an der Torvorderseite entlang den Seitenrändern der Paneelabschnitte (2) des Türblattes und den dem Türblatt benachbarten Seitenrändern der Paneele (1) des Torblattes Bekleidungsleisten (5, 6) angeordnet sind und zwischen den Stirnenden der Bekleidungsleisten (5, 6) der jeweils relativ zueinander schwenkbaren Paneelabschnitte (2) und Paneele (1) ein in Abhängigkeit von der Schwenkbewegung sich öffnender und schließender Spalt (7) besteht,
**dadurch gekennzeichnet,**
**daß** auf die erste den Spalt (7) begrenzende Bekleidungsleiste (5, 6) des einen der benachbarten Paneele (1) und/oder Paneelabschnitte (2) ein Formkörper (8) aufgesetzt ist, dessen Aufsatzbreite zumindest der Breite der Bekleidungsleiste (5, 6) entspricht und der beidseitige, geschlossene Stirnseiten (8.1) aufweist, die an eine geschlossene Umfangsseite (8.2) mit einer zur Schwenkachse (3) koaxialen Krümmung anschließen, und daß auf die zweite den Spalt (7) begrenzende Bekleidungsleiste (5, 6) des anderen der benachbarten Paneele (1) und/oder Paneelabschnitte (2) eine den Formkörper (8) mit freien Endkanten (9.1, 9.2) in allen Schwenklagen umschließende Kappe (9) aufgesetzt ist, deren vorderseitige Endkante (9.2) von der Umfangsseite (8.2) des Formkörpers (8) einen Abstand kleiner als einen Fingereingriff ermöglichend hat.

2. Sektionaltor nach Anspruch 1,
**dadurch gekennzeichnet,**
**daß** der Formkörper (8) die Gestalt eines Zylinderabschnittes hat und seine Umfangsseite (8.2) aus der Zylindermantelfläche besteht.

3. Sektionaltor nach Anspruch 2,
**dadurch gekennzeichnet,**
**daß** die Kappe (9) die Form eines Abschnittes eines Hohlzylinders aufweist, wobei die Mantelwandung (9.3) der Kappe (9) sich koaxial zur Umfangsseite (8.2) des Formkörpers (8) erstreckt.

4. Sektionaltor nach einem der Ansprüche 1 - 3,
**dadurch gekennzeichnet,**
**daß** die Stirnseiten (8.1) des Formkörpers (8) und die Stirnwandungen (9.4) der Kappe (9) in Radialebenen zur Schwenkachse (3) liegen.

5. Sektionaltor nach einem der Ansprüche 1 - 4,
**dadurch gekennzeichnet,**
**daß** die Endkanten (9.1) an den Stirnwandungen (9.4) der Kappe (9) von den Stirnseiten (8.1) des Formkörpers (8) einen Abstand kleiner als einen Fingereingriff ermöglichend haben.

6. Sektionaltor nach einem der Ansprüche 1 - 5,
**dadurch gekennzeichnet,**
**daß** der Formkörper (8) auf den Bekleidungsleisten (5, 6) vom Spalt (7) aus sich in Richtung vom Spalt (7) weg erstreckt, wobei die Kappe (9) entsprechend in allen Schwenklagen über den Spalt (7) hinwegreicht.

7. Sektionaltor nach einem der Ansprüche 1 - 6,
**dadurch gekennzeichnet,**
**daß** die Paneele (1) des Torblattes und die Paneelabschnitte (2) des Türblattes den gleichen Querschnitt aufweisen und in Torbreitenrichtung mit einander fluchten, wobei das Formteil (8) und die Kappe (9) in ihrer Breite an die Überdeckung der miteinander fluchtenden Spalte (7) zwischen den jeweils in der Schließlage der Schlupftür parallel nebeneinander befindlichen Bekleidungsleisten (5, 6) der Paneele (1) des Torblattes und der Paneelabschnitte (2) des Türblattes angepaßt und nur an den Bekleidungsleisten (5) der einander benachbarten Paneele (1) des Torblattes oder nur an den Bekleidungsleisten (6) der einander benachbarten Paneelabschnitte (2) des Türblattes befestigt sind.

8. Sektionaltor nach einem der Ansprüche 1 - 7,
**dadurch gekennzeichnet,**
**daß** die Bekleidungsleisten (5, 6) Flanschstege von die Paneele (1) und die Paneelabschnitte (2) stirnseitig einfassenden, im Querschnitt U-förmigen Profilschienen (10) sind, deren zweite Flanschstege (11) auf den zur Torrückseite hin liegenden Seiten der Paneele (1) und der Paneelabschnitte (2) aufliegen.

9. Sektionaltor nach Anspruch 8,
**dadurch gekennzeichnet,**
**daß** auf denjenigen ersten Flanschsteg (11) der Profilschienen (10), gegenüber dessen Stirnende (11.1) die Schwenkachse (3) in Breitenrichtung des zugehörigen Paneels (1) und/oder Paneelabschnitts (2) zurückversetzt ist, ein Profilstück (12) mit einer zylindrischen Außenseite (12.1) aufgesetzt ist, deren Zylinderachse in der Schwenkachse (3) liegt und die an das Stirnende (11.1) des ersten Flanschstegs (11) anschließt, wobei der zweite Flanschsteg (11) der Profilschiene (10) am benachbarten Paneel (1) und/oder Paneelabschnitt (2) frei vorsteht und mit seinem Stirnende (11.1) einen Abstand vom Stirnende (11.1) und der daran anschließenden zylindrischen Außenseite (12.1) des Profilstücks (12) am ersten Flanschsteg (11) kleiner als einen Fingereingriff ermöglichend hat.

10. Sektionaltor nach Anspruch 9,
**dadurch gekennzeichnet,**
**daß** die Paneele (1) des Torblattes und die Paneelabschnitte (2) des Türblattes den gleichen Querschnitt aufweisen und in Torbreitenrichtung miteinander fluchten, wobei das Profilstück (12) in seiner Breite an die Überdeckung der jeweils in der Schließlage der Schlupftür parallel nebeneinander befindlichen Flanschstege (11) der Profilschienen (10) an den Paneelen (1) des Torblattes und an den Paneelabschnitten (2) des Türblattes angepaßt und nur an dem Flanschsteg (11) des betreffenden Paneels (1) des Torblattes oder nur an dem Flanschsteg (11) des betreffenden Paneelabschnitts (2) des Türblattes befestigt ist.

## Claims

1. Sectional door with a door leaf composed of a plurality of panels (1) guided laterally on rails with a curved section, of which each two respectively adjacent panels (1) are connected to each other in an articulated manner and can be pivoted relative to each other about a horizontal shaft (3) which extends in the region of the door leaf rear side, and with a wicket door in the door leaf composed of panel sections (2) which, in the same way as the panels (1) of the door leaf, are connected to each other in an articulated manner and can be pivoted relative to each other, wherein sheathing strips (5, 6) are arranged on the door front side along the side edges of the panel sections (2) of the door leaf and the side edges (1) of the panels (1) of the door leaf adjacent to the door leaf, and a gap (7) opening and closing in dependence upon the pivot movement exists between the end faces of the sheathing strips (5, 6) of the panel sections (2) and panels (1) respectively pivotable relative to each other,
**characterised in that**
a form body (8) is placed on the first sheathing strip (5, 6), delimiting the gap (7), of one of the adjacent panels (1) and / or panel sections (2), the placing width of which form body (8) corresponds at least to the width of the sheathing strip (5, 6) and which has on both sides closed end faces (8.1) which connect to a closed peripheral side (8.2) with a curvature coaxial with the pivot shaft (3) and **in that** a cap (9) surrounding the form body (8) with free end edges (9.1, 9.2) in all pivot positions is placed on the second sheathing strip (5, 6) delimiting the gap (7), the front side end edge (9.2) of which cap (9) is at a smaller distance from the peripheral side (8.2) of the form body (8) than would allow finger engagement.

2. Sectional door according to claim 1,
**characterised in that**
the form body (8) has the form of a cylindrical section and its peripheral side (8.1) is composed of the cylindrical shell surface.

3. Sectional door according to claim 2,
**characterised in that**
the cap (9) has the form of a section of a hollow cylinder, wherein the shell wall (9.3) of the cap (9) extends coaxially with the peripheral side (8.2) of the form body (8).

4. Sectional door according to one of the claims 1 - 3,
**characterised in that**
the end faces (8.1) of the form body (8) and the end walls (9.4) of the cap (9) lie in radial planes relative to the pivot shaft (3).

5. Sectional door according to one of the claims 1 - 4,
**characterised in that**
the end edges (9.1) on the end walls (9.4) of the cap (9) are at a smaller distance from the end faces (8.1) of the form body (8) than would allow finger engagement.

6. Sectional door according to one of the claims 1 - 5,
**characterised in that**
the form body (8) extends on the sheathing strips (5, 6) from the gap (7) in the direction away from said gap (7), wherein the cap (9) extends in all pivot positions beyond the gap (7).

7. Sectional door according to one of the claims 1 - 6,
**characterised in that**
the panels (1) of the door leaf and the panel sections (2) of the door leaf have the same cross-section and are aligned with each other in the door width direction, wherein the form part (8) and the cap (9) are adapted in their width to the over-positioning of the gaps (7), aligned with each other, between the sheathing strips (5, 6) of the panels (1) of the door leaf and the panel sections (2) of the door leaf located beside one another in parallel in the closed position of the wicket door and are only fixed to the sheathing strips (5) of the adjacent panels (1) of the door leaf or only to the sheathing strips (6) of the adjacent panel sections (2) of the door leaf.

8. Sectional door according to one of claims 1 - 7,
**characterised in that**
the sheathing strips (5, 6) are flange webs of profiled rails (10), with a U-shaped cross-section, incorporating the panels (1) and the panel sections (2) on the end face, of which profiled rails (10) the second flange webs (11) lie on the sides of the panels (1) and the panel sections (2) facing the door rear side.

9. Sectional door according to claim 8,
**characterised in that**
a profiled element (12) with a cylindrical outer side (12.1) is placed on the first flange web (11) of the profiled rails (10), in relation to the end face (11.1) of which the pivot shaft (3) is set back in the width direction of the associated panel (1) and / or panel section (2), the cylinder axis of which outer side (12.1) lies in the pivot shaft (3) and which connects to the end face (11.1) of the first flange web (11), wherein the second flange web (11) of the profiled rail (10) projects freely on the adjacent panel (1) and / or panel section (2) and with its end face (11.1) has a smaller distance from the end face (11.1) and the connecting cylindrical outer side (12.1) of the profiled element (12) on the first flange web (11) than would allow finger engagement.

10. Sectional door according to claim 9,
**characterised in that**
the panels (1) of the door leaf and the panel sections (2) of the door leaf have the same cross-section and are aligned with each other in the door width direction, wherein the profiled element (12) is adapted in its width to the over-positioning of the flange webs (11), located beside one another in parallel in the closed position of the wicket door, of the profiled rails (10) on the panels (10) of the door leaf and on the panel sections (2) of the door leaf and only fixed to the flange web (11) of the respective panel (1) of the door leaf or only to the flange web (11) of the respective panel section (2) of the door leaf.

## Revendications

1. Porte sectionnelle comprenant un vantail de porte, qui consiste en une pluralité de panneaux (1) guidés latéralement sur des rails de glissement avec une section arquée, deux panneaux voisins étant chaque fois reliés ensemble de manière articulée et pouvant pivoter l'un par rapport à l'autre, autour d'un axe horizontal (3), qui s'étend dans la zone de la face arrière du vantail de porte, et avec, dans le vantail de la porte, une porte à glissement comprenant un vantail de porte à glissement, qui consiste en sections de panneaux (2), qui sont reliés ensemble de manière articulée et peuvent pivoter les uns par rapport aux autres de la même manière que les panneaux (1) du vantail de la porte, sachant que, sur la face avant de la porte, le long des bords latéraux des sections (2) de panneaux du vantail de la porte à glissement et des bords latéraux de panneaux (1) du vantail de la porte, qui avoisinent, sont agencées des baguettes de revêtement (5, 6), et qu'il existe, entre les extrémités frontales des baguettes de revêtement (5, 6) des sections (2) de panneaux et des panneaux (1) respectifs, pouvant pivoter les uns par rapport aux autres, une fente (7), qui peut s'ouvrir et se fermer en fonction du mouvement de pivotement,
**caractérisée en ce que**,
sur la première baguette de revêtement (5, 6) de l'un des panneaux (1) voisins et / ou des sections (2) de panneaux, qui limitent la fente (7), est installé un corps façonné (8), dont la largeur correspond au moins à la largeur de la baguette de revêtement (5, 6) et qui présente, des deux côtés, des faces frontales fermées (8.1), qui se raccordent à une surface périphérique fermée (8.2) présentant une courbure coaxiale à l'axe de pivotement (3), et que, sur la deuxième baguette de revêtement (5, 6) de l'autre panneau voisin (1) et / ou de la section (2) de panneau, limitant la fente (7), est posée une calotte (9), qui enceint, dans toutes les positions de pivotement, le corps façonné (8), avec des bords d'extrémité libres (9.1, 9.2), et dont le bord d'extrémité avant (9.2) est distancé de la surface périphérique (8.2) du corps façonné (8) d'un intervalle plus petit qu'un intervalle permettant l'introduction d'un doigt.

2. Porte sectionnelle selon la revendication 1, **caractérisée en ce que** le corps façonné (8) présente la forme d'une section de cylindre et que sa surface périphérique (8.2) est formée par la surface latérale du cylindre.

3. Porte sectionnelle selon la revendication 2, **caractérisée en ce que** la calotte (9) présente la forme d'une section d'un cylindre creux, sachant que la paroi latérale (9.3) de la calotte (9) s'étend coaxialement par rapport à la surface périphérique (8.2) du corps façonné (8).

4. Porte sectionnelle selon l'une des revendications 1 à 3, **caractérisée en ce que** les faces frontales (8.1) du corps façonné (8) et les parois frontales (9.4) de la calotte (9) sont situées dans un plan radial par rapport à l'axe de pivotement (3).

5. Porte sectionnelle selon l'une des revendications 1 à 4, **caractérisée en ce que** les bords d'extrémité (9.1), sur les parois frontales (9.4) de la calotte (9) sont à une distance des faces frontales (8.1) du corps façonné (8) d'un intervalle plus petite qu'un intervalle permettant l'introduction d'un doigt.

6. Porte sectionnelle selon l'une des revendications 1 à 5, **caractérisée en ce que** le corps façonné (8) s'étend, sur les baguettes de revêtement (5, 6), à partir de la fente (7), dans une direction s'éloignant de ladite fente (7), la calotte (9) parvenant adéquatement, au-delà de la fente (7), dans toutes les positions de pivotement.

7. Porte sectionnelle selon l'une des revendications 1 à 6, **caractérisée en ce que** les panneaux (1) du vantail de la porte et les sections (2) de panneaux du vantail de la porte à glissement présentent la même section transversale et sont en alignement les uns aux autres dans la direction de la largeur de la porte, sachant que le corps façonné (8) et la calotte (9) sont adaptés, quant à leur largeur, au recouvrement de la fente (7), en alignement, entre les baguettes de revêtement (5, 6) des panneaux (1) du vantail de la porte, se côtoyant parallèlement dans la position de fermeture de la porte à glissement, et des sections (2) de panneaux dudit vantail de la porte à glissement, et ne sont fixés qu'aux baguettes de revêtement (5) des panneaux (1) du vantail de la porte contigus ou seulement aux baguettes de revêtement (6) des sections (2) de panneaux du vantail de la porte à glissement contigus.

8. Porte sectionnelle selon l'une des revendications 1 à 7, **caractérisée en ce que** les baguettes de revêtement (5, 6) sont des ailes de rails profilés (10) dotés d'une section transversale en U, qui encadrent, côté frontal, les panneaux (1) et les sections (2) de panneaux, et dont les deuxièmes ailes (11) sont posées sur les faces des panneaux (1) et des sections (2) de panneaux dirigées vers la face arrière de la porte.

9. Porte sectionnelle selon la revendication 8, **caractérisée en ce que**, sur la première aile (11) des rails profilés (10), vis-à-vis de son extrémité frontale (11.1), l'axe de pivotement (3) est décalé en arrière dans le sens de la largeur du panneau (1) et /ou de la section (2) de panneau associé(e), une pièce profilée (12) est disposée avec une face extérieure (12.1) cylindrique, dont l'axe est situé sur l'axe de pivotement (3), et qui se raccorde à l'extrémité frontale (11.1) de la première aile (11), sachant que la deuxième aile (11) du rail profilé (10) fait librement saillie sur le panneau (1) et / ou la section (2) de panneau avoisinant et, avec son extrémité frontale (11.1), se trouve à une distance de l'extrémité frontale (11.1) et de la face extérieure (12.1) cylindrique de la pièce profilée (12) de la première aile (11), plus petite qu'un intervalle permettant l'introduction d'un doigt.

10. Porte sectionnelle selon la revendication 9, **caractérisée en ce que** les panneaux (1) du vantail de la porte et les sections (2) de panneaux du vantail de la porte à glissement présentent la même section transversale et sont en alignement les uns aux autres dans la direction de la largeur de la porte, sachant que la pièce profilée (12) est adaptée, quant à sa largeur, au recouvrement des ailes (11) des rails profilés (10), sur les panneaux (1) du vantail de la porte et sur les sections (2) de panneaux du vantail de la porte à glissement se côtoyant parallèlement dans la position de fermeture de ladite porte à glissement, et n'est fixée qu'à l'aile (11) du panneau (1) du vantail de porte concerné ou seulement à l'aile (11) de la section (2) de panneau du vantail de la porte à glissement concerné.
